# FASCICULE DE BREVET EUROPEEN

(11) **EP 0 869 241 B1**
(45) Date de publication et mention de la délivrance du brevet: **28.05.2003**
(21) Numéro de dépôt: 98400722.9
(22) Date de dépôt: 26.03.1998
(51) Int. Cl.: E05B 65/08, E05B 9/08

(54) **Ferrure de verrouillage pour ouvrant coulissant**
Schiebetürverschluss
Sliding wing lock

(30) Priorité: 03.04.1997 FR 9704065
(43) Date de publication de la demande: 07.10.1998
(73) Titulaire: Ferco International Ferrures et Serrures de Bâtiment, 57445 Réding (FR)
(72) Inventeur: Prevot, Gérard, 57430 Willerwald (FR); Alvarez, Eric, 57870 Hommert (FR); Desplantes Gérard, 57400 Sarrebourg (FR)
(74) Mandataire: Keib, Gérard

(56) Documents cités:
- EP-A- 0 044 264
- WO-A-97/40247
- DE-A- 2 826 082
- FR-A- 2 700 577
- FR-A- 2 712 337
- US-A- 3 850 464
- US-A- 4 470 624

## Description

La présente invention concerne une ferrure de verrouillage pour ouvrant coulissant de porte, fenêtre ou analogue.

On connaît de façon classique une ferrure de verrouillage pour ouvrant coulissant de porte, fenêtre ou analogue, comprenant un boîtier à l'intérieur duquel se déplace longitudinalement un ensemble coulissant comprenant un porte-pêne et actionné au moyen d'un organe de manoeuvre, et deux organes de fixation adaptés respectivement à être mis en place à une extrémité correspondante du boîtier et à être insérés avec le boîtier à l'intérieur d'une lumière de l'ouvrant, chacun de ces organes comportant, pour fixer ledit boîtier à l'ouvrant, des moyens adaptés à venir en prise avec le chant correspondant de la lumière de l'ouvrant et avec le bord interne dudit chant, et des moyens pour venir en prise avec le boîtier de façon à appliquer contre la face de l'ouvrant dans laquelle est ménagée la lumière, une plaque extérieure solidaire du boîtier et adaptée à recouvrir ladite lumière.

De façon classique, les organes de fixation comportent un épaulement rentrant adapté à venir en prise avec le chant correspondant de la lumière de l'ouvrant, et sont reliés au boîtier par une vis traversant la plaque extérieure du boîtier. Pour mettre en place le boîtier dans la lumière de l'ouvrant, on dévisse au maximum la vis correspondante pour donner du jeu à l'organe de fixation et permettre l'insertion de celui-ci dans la lumière. On visse ensuite complètement la vis pour pincer le bord de la lumière de l'ouvrant entre la plaque extérieure du boîtier et l'épaulement rentrant de l'organe de fixation.

Ce mode de réalisation, qui donne satisfaction pour son utilisation, présente l'inconvénient, d'ordre surtout esthétique, de nécessiter une vis qui traverse la plaque extérieure et dont la tête apparaît sur la face apparente de celle-ci.

En outre, il faut dévisser à fond la vis avant d'introduire le boîtier dans la lumière puis revisser à fond cette vis pour fixer le boîtier et empêcher tout déplacement de celui-ci dans les directions longitudinale et transversale dudit boîtier comme dans la direction perpendiculaire à la plaque extérieure du boîtier.

Le but de la présente invention est de remédier aux inconvénients des modes de réalisation connus, et de proposer une ferrure de verrouillage du type précité d'utilisation simple et fiable permettant une mise en place très rapide de la ferrure sur la lumière de l'ouvrant et ne comportant aucun élément de fixation, tel qu'une vis, visible sur la face apparente de la plaque extérieure du boîtier.

Suivant l'invention, la ferrure de verrouillage du type précité est caractérisée en ce que un premier au moins des organes de fixation comporte une partie au moins adaptée à s'effacer de façon élastique dans la direction longitudinale du boîtier dans le sens vers le centre du boîtier pour permettre son passage à travers la lumière de l'ouvrant et à revenir de façon élastique dans l'autre sens pour venir en prise avec le chant correspondant de la lumière.

Dès lors qu'une partie au moins d'un premier organe de fixation est adaptée à s'effacer de façon élastique dans la direction longitudinale du boîtier, on peut mettre en place l'extrémité opposée du boîtier sur l'extrémité correspondante de la lumière, puis appliquer une pression vers l'intérieur du boîtier et de l'ouvrant sur la plaque extérieure du boîtier : la partie adaptée à s'effacer de façon élastique s'efface pour passer à travers la lumière de l'ouvrant puis revient de façon élastique dans l'autre sens pour venir en prise avec le chant correspondant de la lumière et fixer le boîtier et la ferrure sur ladite lumière.

D'autres particularités et avantages de l'invention apparaîtront dans la description détaillée ci-après.

Aux dessins annexés, donnés uniquement à titre d'exemples non limitatifs :
- la figure 1 est une vue de dessus, avec arrachements, d'une ferrure de verrouillage selon un premier mode de réalisation de la présente invention ;
- La figure 2 est une vue en élévation, avec arrachements, du mode de réalisation de la figure 1 ;
- la figure 3 est une vue de dessous du mode de réalisation de la figure 1 ;
- la figure 4 est une vue partielle, semblable à la figure 1, d'un autre mode de réalisation de l'invention
- la figure 5 est une vue partielle, semblable à la figure 2, du mode de réalisation de la figure 4 ;
- la figure 6 est une vue semblable à la figure 5 représentant le boîtier sans les organes de fixation ;
- la figure 7 est une vue de dessus de l'organe de fixation mobile représenté à la figure 1 ;
- la figure 8 est une vue en élévation de l'organe de la figure 7 ;
- la figure 9 est une vue en bout de l'organe des figures 7 et 8, vu depuis la droite de la figure 8 ;
- la figure 10 est une vue de dessus de l'organe de fixation fixe du mode de réalisation de la figure 1 ;
- la figure 11 est une vue en élévation de l'organe de la figure 10 ;
- la figure 12 est une vue en bout de l'organe des figures 10 et 11, vu depuis la droite de la figure 11 ;
- la figure 13 est une vue de dessus de l'organe de fixation élastique représenté aux figures 4 et 5 ;
- la figure 14 est une vue en élévation de l'organe de la figure 13.

Dans le mode de réalisation représenté aux figures 1 à 3, la ferrure 1 de verrouillage pour ouvrant coulissant 2 de porte, fenêtre ou analogue, comprend un boîtier 3 à l'intérieur duquel se déplace longitudinalement un ensemble coulissant 4a comprenant un porte-pêne 4 et actionné au moyen d'un organe de manoeuvre faisant fonction de poignée 5.

Le porte-pêne 4 est d'un type quelconque, et porte un pêne 6 d'un type quelconque. La poignée 5 est également d'un type quelconque.

La ferrure 1 comprend également deux organes de fixation 7, 8 adaptés respectivement à être mis en place à une extrémité correspondante 9, 10 du boîtier 3 et à être insérés avec le boîtier 3 à l'intérieur d'une lumière 11 de l'ouvrant 2.

Chacun de ces organes de fixation 7, 8 comporte, pour fixer le boîtier 3 à l'ouvrant 2, des moyens adaptés à venir en prise avec le chant correspondant 12, 13 de la lumière 11 de l'ouvrant 2 et avec le bord interne 14, 15 dudit chant, et des moyens pour venir en prise avec le boîtier 3 de façon à appliquer contre la face 16 de l'ouvrant 2 dans laquelle est ménagée la lumière 11 une plaque extérieure 17 solidaire du boîtier 3 et adaptée à recouvrir ladite lumière 11.

Ces organes de fixation permettent de fixer solidement le boîtier 3 sur la face 16 de l'ouvrant 2 et à empêcher tout déplacement du boîtier 3 et de la plaque extérieure 17 dans la direction longitudinale 18, dans la direction transversale 19 ou dans la direction 20 de la profondeur du boîtier 3 lorsque celui-ci est en place sur la lumière 11 de l'ouvrant 2.

Suivant la présente invention, la ferrure 1 est caractérisée en ce qu'un premier organe de fixation 7 comporte une partie au moins adaptée à s'effacer de façon élastique dans la direction longitudinale 18 du boîtier 3 dans le sens 21 vers le centre du boîtier 3, pour permettre son passage à travers la lumière 11 de l'ouvrant 2, et à revenir de façon élastique dans l'autre sens 22 pour venir en prise avec le chant correspondant 12 de la lumière 11.

Dune manière générale, la partie adaptée à s'effacer de façon élastique comporte une rampe 23 orientée de façon à s'étendre du fond 24 du boîtier 3 vers la plaque extérieure 17 de celui-ci et longitudinalement dans le sens 22 de l'intérieur vers l'extérieur du boîtier 3 et adaptée à prendre appui sur le chant 12 de la lumière 11 pour coulisser dans le sens 21 vers l'intérieur du boîtier 3 quand l'on presse la ferrure 1 contre les bords de la lumière 11 de l'ouvrant 2.

Comme représenté en détail notamment à la figure 2, la rampe 23 se termine à proximité de la face interne 25 de la plaque extérieure 17 par une partie formant un dièdre saillant 26 se prolongeant par une seconde rampe 27 dirigée dans le sens 21 de l'extérieur vers l'intérieur du boîtier 3 et se terminant par un épaulement rentrant 28 adaptés à venir en prise, respectivement, l'épaulement rentrant 28 avec le chant correspondant 12 de la lumière 11, et la seconde rampe 27 avec le bord interne 14 dudit chant 12 lors du retour élastique de la rampe 23.

Dans le mode de réalisation représenté d'une manière générale aux figures 1 à 3 et en détail aux figures 7 à 9, le premier organe de fixation 7 est mobile longitudinalement à l'intérieur du boîtier 3 contre l'action d'un ressort 29 monté à l'intérieur du boîtier 3 de manière à s'effacer pour permettre l'introduction du boîtier 3 dans la lumière 11 de l'ouvrant 2.

Comme schématisé à la figure 9, le premier organe de fixation 7 correspond à un mode de réalisation classique du boîtier 3 dans lequel chacune des parois latérales longitudinales 30, 31 du boîtier 3 présente à son extrémité libre opposée à la plaque extérieure 17, un repli respectif 32, 33 dirigé parallèlement à la plaque extérieure 17 vers l'intérieur du boîtier, les deux replis 32, 33 constituant le fond 24 du boîtier 3 et pouvant le cas échéant se rejoindre pour former un fond plein.

Le corps de l'organe de fixation 7 a donc une section en coupe transversale qui correspond sensiblement à la section de la cavité intérieure du boîtier 3.

Pour faciliter le guidage de l'organe de fixation 7 lors de ses déplacements dans la direction longitudinale 18 du boîtier 3, le corps de l'organe 7 présente une partie 23a en saillie vers l'extérieur entre les replis 32 et 33 et qui, dans l'exemple représenté, prolonge la rampe 23.

Le premier organe de fixation 7 comporte des moyens adaptés à coopérer avec des moyens complémentaires du boîtier 3 de façon à autoriser l'insertion au moins partielle du premier organe de fixation 7 à l'intérieur du boîtier 3 et à empêcher le retrait dudit organe 7 après son insertion sans gêner le coulissement longitudinal dudit premier organe de fixation 7 par rapport au boîtier 3.

Le premier organe de fixation 7 comprend à cet effet deux rainures longitudinales 34, 35 ménagées sur ses parois latérales longitudinales 36, 37. Des crevés 38, 39 sont ménagés sur les parois latérales longitudinales 30, 31 du boîtier 3 après l'insertion du premier organe de fixation 7 pour ménager deux languettes 40, 41 pénétrant respectivement dans les deux rainures 34, 35.

Comme représenté aux figures 1 à 3, le ressort 29 a une extrémité longitudinale qui pénètre dans un évidement 42 ménagé dans la face 43 du premier organe de fixation 7 tournée dans le sens 21 vers le centre du boîtier 3, et son autre extrémité longitudinale qui est en butée contre au moins une languette d'arrêt 44 en saillie transversalement vers l'intérieur du boîtier 3 et constituée par exemple par un crevé 45 ménagé sur l'une des parois latérales longitudinales 30, 31 du boîtier 3.

A son extrémité opposée au premier organe de fixation 7, la ferrure 1 comporte un second organe de fixation 8 formant butée fixe et comprenant :
- des moyens pour venir en prise avec le chant correspondant 13 de la lumière 11 et le bord interne 15 dudit chant 13 : ces moyens sont constitués par le dièdre saillant 46 semblable au dièdre saillant 26, par la première rampe 47 semblable à la première rampe 23, par la seconde rampe 47a semblable à la seconde rampe 27, et par l'épaulement rentrant 48 semblable à l'épaulement 28 ;
- des moyens adaptés à venir en butée contre la paroi d'extrémité correspondante 10 du boîtier 3 ;
- un corps central 49 adapté à pénétrer à l'intérieur du boîtier 3 ;
- des moyens adaptés à coopérer avec des moyens complémentaires du boîtier 3 pour permettre l'insertion du corps central 49 à l'intérieur du boîtier 3 et pour interdire le retrait du corps central 49 après son insertion.

Le corps central 49 du second organe de fixation 8 est solidaire d'un corps extérieur 50 plus large et plus haut que le corps central 49 et ménageant ainsi de part et d'autre dudit corps central 49 deux épaulements en forme de L 51, 52 adaptés à venir respectivement en butée contre les chants de la paroi latérale longitudinale 30, 31 et du repli 32, 33 correspondants du boîtier 3.

Pour fixer le second organe de fixation 8 sur le boîtier 3 après l'insertion du corps central 49, le corps central 49 comporte sur une au moins de ses faces latérales longitudinales 53, 54 une rainure 55, 56 adaptée à recevoir une languette 57, 58 en saillie transversalement vers l'intérieur du boîtier 3 et constituée par exemple par un crevé 59, 60 ménagé sur la paroi latérale longitudinale correspondante 30, 31 du boîtier 3 après insertion du corps central 49 à l'intérieur dudit boîtier 3.

Dans l'exemple représenté, le corps central 49 se prolonge à l'opposé du corps extérieur 50 par au moins un bras 61, 62 s'étendant longitudinalement le long du repli correspondant 32, 33 formant le fond 24 du boîtier 3. Chaque bras 61, 62 comporte sur sa face tournée vers la plaque extérieure 17 deux conformations 63 situées à une distance prédéterminée l'une de l'autre et adaptées chacune à recevoir une conformation complémentaire 64 d'une patte 65 du porte-pêne 4 s'appuyant élastiquement sur ladite face et solidaire du porte-pêne 4 de façon à matérialiser les deux positions stables déverrouillée et verrouillée du porte-pêne 4 à l'intérieur du boîtier 3.

Dans cet exemple, les conformations 63 des bras 61, 62 sont des évidements concaves. La patte 65 du porte-pêne 4 s'étend sensiblement sur toute la largeur transversale intérieure du boîtier 3 et comporte deux conformations convexes 64 qui sont des excroissances adaptées à pénétrer dans l'un ou l'autre des évidements 63.

On pourrait à l'inverse prévoir des conformations convexes sur les bras 61, 62 et des conformations concaves sur la patte 65.

Dans le mode de réalisation représenté aux figures 4 et 5, et en détail aux figures 13 et 14, le premier organe de fixation 71 est d'une seule pièce sensiblement en forme de U et comporte deux branches 72, 73 reliées l'une à l'autre par une âme formant une rampe 74.

Les deux branches 72, 73 du U peuvent être rapprochées élastiquement l'une de l'autre. Une première branche 72 est adaptée à prendre appui sur les replis 32, 33 constituant le fond 24 du boîtier 3. La seconde branche 73 est adaptée à prendre appui sur la face interne 25 de la plaque extérieure 17 du boîtier 3.

La première branche 72 comporte des moyens pour venir en prise avec le boîtier 3.

La première branche 72 comporte des bras 75, 76 s'étendant longitudinalement et adaptés à être rapprochés l'un de l'autre élastiquement pour être introduits longitudinalement à l'intérieur du boîtier 3. Chaque bras 75, 76 comporte sur sa face adjacente à la paroi latérale longitudinale 30, 31 correspondante du boîtier 3 au moins un élément 77 en saillie transversalement vers l'extérieur du boîtier 3 adapté à s'encliqueter dans un orifice 78 correspondant de la paroi latérale 30, 31 du boîtier 3.

Comme représenté à la figure 5, la rampe 74 a, lorsque l'organe 71 est introduit à l'intérieur du boîtier 3, sensiblement la même inclinaison que la rampe 23 de l'organe 7.

Lorsque l'on presse contre les bords de la lumière 11 le boîtier 3 sur lequel est encliqueté l'organe 71, la rampe 74 prend appui sur le chant 12 correspondant et s'efface et presse la branche 73 vers l'intérieur du boîtier.

La rampe 74 présente, comme la rampe 23, un dièdre saillant 79 qui se prolonge par une seconde rampe 80 et un épaulement rentrant 81.

Lorsque le dièdre saillant 79 a dépassé vers l'intérieur le chant 12, la détente élastique de l'organe 71 ramène élastiquement la rampe 74 vers l'extérieur du boîtier. Le chant 12 glisse le long de la seconde rampe 80 et vient en prise avec l'épaulement rentrant 81.

Le second organe de fixation 82 représenté aux figures 4 et 5 sert de butée fixe.

L'organe 82 est comparable à l'organe 8 décrit en référence aux figures 1 à 3 et 10 à 12, à l'exception des bras 61 et 62. Il comporte notamment un dièdre saillant 46, une rampe 47, un épaulement rentrant 48, une seconde rampe 47a.

Le corps central 83 de l'organe 82 est fixé au boîtier 3 par l'intermédiaire d'éléments 84 en saillie transversalement vers l'extérieur du boîtier, qui viennent s'encliqueter dans des orifices complémentaires 85 ménagés dans les parois latérales longitudinales 30, 31 du boîtier 3.

Bien entendu, la présente invention n'est pas limitée aux modes de réalisation que l'on vient de décrire, et on peut apporter à ceux-ci de nombreux changements et modifications sans sortir du domaine de l'invention, notamment combiner entre eux les différents modes d'immobilisation des organes de fixation fixes et mobiles décrits, par languettes de crevés coopérant avec des rainures desdits organes, ou par éléments en saillie des organes de fixation s'encliquetant dans des orifices correspondants du boîtier, ou par tout autre moyen analogue, ou combiner de manière quelconque les organes de fixation décrits et représentés.

Les deux languettes 36, 37 sont en saillie transversalement vers l'intérieur du boîtier 3 et sont constituées par exemple par deux crevés 38, 39.

## Revendications

1. Ferrure (1) de verrouillage pour ouvrant coulissant (2) de porte, fenêtre ou analogue, comprenant un boîtier (3) à l'intérieur duquel se déplace longitudinalement un ensemble coulissant (4a) comprenant un porte-pêne (4) et actionné au moyen d'un organe de manoeuvre (5), et deux organes de fixation (7, 8 ; 71, 82) adaptés respectivement à être mis en place à une extrémité correspondante (9, 10) du boîtier (3) et à être insérés avec le boîtier (3) à l'intérieur d'une ouverture (11) de l'ouvrant (2), chacun de ces organes (7, 8 ; 71, 82) comportant, pour fixer ledit boîtier (3) à l'ouvrant (2), des moyens adaptés à venir en prise avec le chant (12, 13) correspondant de la lumière (11) de l'ouvrant (2) et avec le bord interne (14, 15) dudit chant (12, 13), et des moyens pour venir en prise avec le boîtier (3) de façon à appliquer contre la face (16) de l'ouvrant (2) dans laquelle est ménagée la lumière (11), une plaque extérieure (17) solidaire du boîtier (3) et adaptée à recouvrir ladite lumière (11), **caractérisée en ce que** un premier (7, 71) au moins des organes de fixation (7, 8 ; 71, 82) comporte une partie au moins adaptée à s'effacer de façon élastique dans la direction longitudinale (18) du boîtier (3) dans le sens (21) vers le centre du boîtier (3) pour permettre son passage à travers la lumière (11) de l'ouvrant (2) et à revenir de façon élastique dans l'autre sens (22) pour venir en prise avec le chant correspondant (12) de la lumière (11).

2. Ferrure de verrouillage selon la revendication 1, **caractérisée en ce que** la partie adaptée à s'effacer de façon élastique comporte une rampe (23, 74) orientée de façon à s'étendre du fond (24) du boîtier (3) vers la plaque extérieure (17) de celui-ci et longitudinalement dans le sens (22) de l'intérieur vers l'extérieur du boîtier (3) et adaptée à prendre appui sur le chant correspondant (12) de la lumière (11) pour coulisser dans le sens (21) vers l'intérieur du boîtier (3) quand l'on presse la ferrure (1) contre les bords de la lumière (11) de l'ouvrant (2).

3. Ferrure de verrouillage selon la revendication 2, **caractérisée en ce que** la rampe (23, 74) se termine à proximité de la face interne (25) de la plaque extérieure (17) par une partie formant un dièdre saillant (26, 79) se prolongeant par une seconde rampe (27, 80) dirigée dans le sens (21) de l'extérieur vers l'intérieur du boîtier (3) et se terminant par un épaulement rentrant (28, 81) adaptés à venir en prise respectivement, l'épaulement rentrant (28, 81) avec le chant correspondant (12) de la lumière (11) et la seconde rampe (27, 80) avec le bord interne (14) dudit chant (12) lors du retour élastique de la rampe (23, 74).

4. Ferrure de verrouillage selon l'une des revendications 1 à 3, **caractérisée en ce que** ledit premier organe (71) est d'une seule pièce sensiblement en forme de U, et comporte deux branches (72, 73) reliées l'une à l'autre par une âme formant une rampe (74), les deux branches (72, 73) du U pouvant être rapprochées élastiquement l'une de l'autre, une première branche (72) étant adaptée à prendre appui sur le fond (24) du boîtier (3) et la seconde branche (73) étant adaptée à prendre appui sur la face interne (25) de la plaque extérieure (17) du boîtier (3).

5. Ferrure de verrouillage selon la revendication 4, **caractérisée en ce que** la première branche (72) comporte des moyens pour venir en prise avec le boîtier (3).

6. Ferrure de verrouillage selon la revendication 5, **caractérisée en ce que** ladite première branche (72) comporte des bras (75, 76) s'étendant longitudinalement et adaptés à être rapprochés l'un de l'autre élastiquement pour être introduits longitudinalement à l'intérieur du boîtier (3), chaque bras (75, 76) comportant sur sa face adjacente à la paroi latérale longitudinale (30, 31) correspondante du boîtier (3) au moins un élément (77) en saillie transversalement vers l'extérieur du boîtier (3) adapté à s'encliqueter dans un orifice (78) correspondant de la paroi latérale longitudinale (30, 31) du boîtier (3).

7. Ferrure de verrouillage selon l'une des revendications 1 à 3, **caractérisée en ce que** le premier organe de fixation (7) est mobile longitudinalement à l'intérieur du boîtier (3) contre l'action d'un ressort monté à l'intérieur du boîtier (3) de manière à s'effacer pour permettre l'introduction du boîtier (3) dans la lumière (11) de l'ouvrant (2).

8. Ferrure de verrouillage selon la revendication 7, **caractérisée en ce que** le premier organe de fixation (7) comporte des moyens adaptés à coopérer avec des moyens complémentaires du boîtier (3) de façon à autoriser l'insertion au moins partielle du premier organe de fixation (7) à l'intérieur du boîtier (3), et à empêcher le retrait dudit organe (7) après son insertion sans gêner le coulissement longitudinal dudit premier organe de fixation (7) par rapport au boîtier (3).

9. Ferrure de verrouillage selon la revendication 8, **caractérisée en ce que** le premier organe de fixation (7) comprend deux rainures longitudinales (34, 35) ménagées sur ses parois latérales longitudinales et adaptées à recevoir respectivement deux languettes (36, 37) en saillie transversalement vers l'intérieur du boîtier (3) et constituées par exemple par deux crevés (38, 39) ménagés sur les parois latérales longitudinales (30, 31) du boîtier (3) après l'insertion du premier organe de fixation (7).

10. Ferrure de verrouillage selon l'une des revendications 7 à 9, **caractérisée en ce que** le ressort (29) a une extrémité longitudinale qui pénètre dans un évidement (42) ménagé dans la face (43) du premier organe de fixation (7) tournée dans le sens (21) vers le contre du boîtier (3), et son autre extrémité longitudinale qui est en butée contre au moins une languette d'arrêt (44) en saillie transversalement vers l'intérieur du boîtier (3) et constituée par exemple par un crevé (45) ménagé sur l'une des parois latérales longitudinales (30, 31) du boîtier (3).

11. Ferrure de verrouillage selon l'une quelconque des revendications précédentes, **caractérisée en ce qu'**elle comporte un second organe de fixation (82) formant butée fixe et comprenant :
- des moyens pour venir en prise avec le chant correspondant (13) de la lumière (11) et le bord interne (15) dudit chant (13) ;
- des moyens adaptés à venir en butée contre la paroi d'extrémité correspondante (10) du boîtier (3) ;
- un corps central (49) adapté à pénétrer à l'intérieur du boîtier (3) ;
- des moyens adaptés à coopérer avec des moyens complémentaires du boîtier (3) pour permettre l'insertion du corps central (49) à l'intérieur du boîtier (3) et pour interdire le retrait du corps central (49) après son insertion.

12. Ferrure de verrouillage selon la revendication 11, **caractérisée en ce que** le corps central (49) comporte sur l'une au moins de ses faces latérales longitudinales (53, 54) une rainure (55, 56) adaptée à recevoir une languette (27, 58) en saillie transversalement vers l'intérieur du boîtier (3) et constituée par exemple par un crevé (59, 60) ménagé sur la paroi latérale longitudinale correspondante (30, 31) du boîtier (3) après insertion du corps central (49) à l'intérieur dudit boîtier (3).

13. Ferrure de verrouillage selon la revendication 11 ou 12, **caractérisée en ce que** le corps central (49) se prolonge par au moins un bras (61, 62) s'étendant longitudinalement le long du fond (24) du boîtier (3), et **en ce que** chaque bras (61, 62) comporte sur sa face tournée vers la plaque extérieure (17) deux conformations (63) situées à une distance prédéterminée l'une de l'autre et adaptées chacune à recevoir une conformation complémentaire (64) d'une patte (65) du porte-pêne (4) s'appuyant élastiquement sur ladite face et solidaire du porte-pêne (4) de façon à matérialiser les deux positions stables déverrouillée et verrouillée du porte-pêne (4) à l'intérieur du boîtier (3).

## Patentansprüche

1. Verriegelungsbeschlag (1) für Schiebeflügel (2) einer Tür, eines Fensters oder dergleichen mit einem Gehäuse (3), in dessen Innern sich in Längsrichtung eine Schiebeeinheit (4a) mit einem Riegelträger (4) verschiebt, die mit Hilfe eines Betätigungsorgans (5) betätigt wird, und zwei Befestigungsorganen (7, 8; 71, 82), die so angepasst sind, dass sie jeweils an einem entsprechenden Ende (9, 10) des Gehäuses (3) eingesetzt werden können und zusammen mit dem Gehäuse (3) in das Innere einer Öffnung (11) im Flügel (2) eingesetzt werden können, wobei jedes dieser Organe (7, 8; 71, 82) zur Befestigung des Gehäuses (3) am Flügel (2) Mittel aufweist, die so angepasst sind, dass sie mit der entsprechenden Schmalseite (12, 13) der Öffnung (11) im Flügel (2) und mit dem Innenrand (14, 15) der Schmalseite (12, 13) in Eingriff kommen, und Mittel zum Eingriff am Gehäuse (3) derart, dass sie sich gegen die Fläche (16) des Flügels (2) anlegen, in der die Öffnung vorgesehen ist (11), eine Außenplatte (17), die mit dem Gehäuse (3) verbunden ist und so angepasst ist, dass sie diese Öffnung abdeckt (11), **dadurch gekennzeichnet, dass** zumindest ein erstes (7, 71) der Befestigungsorgane (7, 8; 71, 82) einen Teil aufweist, der zumindest so angepasst ist, dass er elastisch in der Längsrichtung (18) des Gehäuses (3) in der Richtung (21) zur Mitte des Gehäuses (3) hin zurückbewegbar ist, um so durch die Öffnung (11) im Flügel (2) durchtreten zu können, und elastisch in die andere Richtung (22) zurückkehrt, um mit der entsprechenden Schmalseite (12) der Öffnung (11) in Eingriff zu kommen.

2. Verriegelungsbeschlag entsprechend Anspruch 1, **dadurch gekennzeichnet, dass** der Teil, der sich elastisch zurückziehen kann, eine Rampe (23, 74) aufweist, die so ausgerichtet ist, dass sie sich vom Boden (24) des Gehäuses (3) zur Außenplatte (17) dieses Gehäuses hin und in Längsrichtung in der Richtung (22) vom Innern zum Äußeren des Gehäuses (3) hin erstreckt und so angepasst ist, dass sie sich auf der entsprechenden Schmalseite (12) der Öffnung (11) abstützt, um sich in der Richtung (21) zum Innern des Gehäuses (3) hin zu verschieben, wenn der Beschlag (1) gegen die Ränder der Öffnung (11) im Flügel (2) gedrückt wird.

3. Verriegelungsbeschlag entsprechend Anspruch 2, **dadurch gekennzeichnet, dass** die Rampe (23, 74) in der Nähe der Innenfläche (25) der Außenplatte (17) in einem, einen vorspringenden Zweiflach bildenden Teil (26, 79) endet, der sich in einer zweiten Rampe (27, 80) fortsetzt, die in der Richtung (21) vom Äußeren zum Innern des Gehäuses (3) hin ausgerichtet ist und in einem zurückspringenden Absatz (28, 81) endet, die so angepasst sind, dass der zurückspringende Absatz (28, 81) mit der entsprechenden Schmalseite (12) der Öffnung (11) bzw. die zweite Rampe (27, 80) mit dem Innenrand (14) der Schmalseite (12) bei der elastischen Rückkehr der Rampe (23, 74) ein Eingriff kommen.

4. Verriegelungsbeschlag entsprechend einem der Ansprüche 1 bis 3, **dadurch gekennzeichnet, dass** das erste Organ (71) aus einem einzigen in etwa U-förmigen Stück besteht und zwei Schenkel (72, 73) aufweist, die über einen eine Rampe (74) bildenden Kern miteinander verbunden sind, wobei die beiden Schenkel (72, 73) des U elastisch zusammengeführt werden können, wobei ein erster Schenkel (72) so angepasst ist, dass er sich auf dem Boden (24) des Gehäuses (3) abstützt, und der zweite Schenkel (73) so angepasst ist, dass er sich auf der Innenfläche *(25)* der Außenplatte (17) des Gehäuses (3) abstützt.

5. Verriegelungsbeschlag entsprechend Anspruch 4, **dadurch gekennzeichnet, dass** der erste Schenkel (72) Mittel zum Eingriff mit dem Gehäuse (3) aufweist.

6. Verriegelungsbeschlag entsprechend Anspruch 5, **dadurch gekennzeichnet, dass** der erste Schenkel (72) Arme (75, 76) aufweist, die sich in Längsrichtung erstrecken und so angepasst sind, dass sie elastisch zusammengeführt werden können, um in Längsrichtung in das Innere des Gehäuses (3) eingeführt werden zu können, wobei jeder Arm (75, 76) an seiner der entsprechenden seitlichen Längswand (30, 31) des Gehäuses (3) zugewandten Fläche mindestens ein Element (77) aufweist, das quer gegen das Äußere des Gehäuses (3) vorspringt und in einer entsprechenden Öffnung (78) in der seitlichen Längswand (30, 31) des Gehäuses (3) einrastet.

7. Verriegelungsbeschlag entsprechend einem der Ansprüche 1 bis 3, **dadurch gekennzeichnet, dass** das erste Befestigungsorgan (7) in Längsrichtung im Innern des Gehäuses (3) gegen die Wirkung einer im Innern des Gehäuse (3) angebrachten Feder derart bewegbar ist, dass es sich zurückzieht, um das Einführen des Gehäuses (3) in die Öffnung (11) im Flügel (2) zu gestatten.

8. Verriegelungsbeschlag entsprechend Anspruch 7, **dadurch gekennzeichnet, dass** das erste Befestigungsorgan (7) Mittel aufweist, die so angepasst sind, dass sie mit zusätzlichen Mitteln des Gehäuses (3) derart zusammenwirken, dass sie die zumindest teilweise Einführung des ersten Befestigungsorgans (7) in das Innere des Gehäuses (3) gestatten und verhindern, dass sich dieses Organ (7) nach seiner Einführung zurückzieht, ohne die Längsverschiebung des ersten Befestigungsorgans gegenüber dem Gehäuse (3) zu behindern.

9. Verriegelungsbeschlag entsprechend Anspruch 8, **dadurch gekennzeichnet, dass** das erste Befestigungsorgan (7) zwei Längsrillen (34, 35) aufweist, die an seinen seitlichen Längswänden vorgesehen sind und so angepasst sind, dass sie jeweils zwei Zungen (36, 37) aufnehmen, die quer gegen das Innere des Gehäuses (3) vorspringen und beispielsweise von zwei Vertiefungen (38, 39) gebildet werden, mit denen die seitlichen Längswände (30, 31) des Gehäuses (3) nach dem Einführen des ersten Befestigungsorgans (7) versehen werden.

10. Verriegelungsbeschlag entsprechend einem der Ansprüche 7 bis 9, **dadurch gekennzeichnet , dass** die Feder (29) ein längliches Ende hat, das sich eine Ausnehmung (42) einschiebt, die in der in der Richtung (21) zur gegen das Gehäuse (3) gewandten Fläche (43) des ersten Befestigungsorgans (7) vorgesehen ist, und ihr anderes längliches Ende, das zum Anschlag gegen eine Anschlagzunge (44) kommt, die quer gegen das Innere des Gehäuses (3) hin vorspringt und beispielsweise von einer Vertiefung (45) gebildet wird, mit der eine der seitlichen Längswände (30, 31) des Gehäuses (3) versehen ist.

11. Verriegelungsbeschlag nach einem der vorangehenden Ansprüche, **dadurch gekennzeichnet, dass** er ein zweites Befestigungsorgan (82) aufweist, das einen festen Anschlag bildet und umfassend:
- Mittel zum Eingriff mit der entsprechenden Schmalseite (13) der Öffnung (11) und dem Innenrand (15) der Schmalseite (13);
- Mittel, die so angepasst sind, dass sie gegen die entsprechende Endwand (10) des Gehäuses (3) zum Anschlag kommen;
- einen mittigen Körper (49), der so angepasst ist, dass er sich in das Innere des Gehäuses (3) einschiebt;
- Mittel, die so angepasst sind, dass sie mit zusätzlichen Mitteln des Gehäuses (3) zusammenwirken und so das Einführen des mittigen Körpers (49) in das Innere des Gehäuses (3) gestatten und verhindern, dass sich der mittigen Körper (49) nach seiner Einführung zurückzieht.

12. Verriegelungsbeschlag entsprechend Anspruch 11, **dadurch gekennzeichnet, dass** der mittige Körper (49) an mindestens einer seiner seitlichen Längsflächen (53, 54) eine Rille (55, 56) aufweist, die so angepasst ist, dass sie eine Zunge (27, 58) aufnimmt, die quer gegen das Innere des Gehäuses (3) vorspringt und beispielsweise von einer Vertiefung (59, 60) gebildet wird, mit der die entsprechende seitliche Längswand (30, 31) des Gehäuses (3) nach der Einführung des mittigen Körpers (49) in das Innere des Gehäuses (3) versehen wird.

13. Verriegelungsbeschlag entsprechend Anspruch 11 oder 12, **dadurch gekennzeichnet, dass** der mittige Körper (49) sich über mindestens einen Arm (61, 62) fortsetzt, der sich in Längsrichtung entlang dem Boden (24) des Gehäuses (3) erstreckt, und dadurch, dass jeder Arm (61, 62) an seiner zur Außenplatte (17) hin gewandten Fläche zwei Ausformungen (63) aufweist, die mit einer bestimmten Entfernung voneinander beabstandet sind und so angepasst sind, dass sie eine zusätzliche Ausformung (64) einer Lasche (65) des Riegelträgers (4) aufnehmen, die sich elastisch an dieser Fläche abstützt und fest mit dem Riegelträger (4) derart verbunden ist, dass sie die beiden stabilen Stellungen, Verriegelungs- und Entriegelungsstellung, des Riegelträgers (4) im Innern des Gehäuses (3) bewirkt.

## Claims

1. A lock fitting (1) for a sliding opening panel (2) of a door, window or the like, comprising a casing (3), inside which a sliding assembly (4a) moves in longitudinal direction, said sliding assembly (4a) including a bolt-carrier (4) and being operated by means of an operating component (5), and two fixing components (7, 8; 71, 82) each designed to be placed at a corresponding end (9, 10) of the casing (3) and to be inserted with the casing (3) inside an aperture (11) in the opening panel (2), each of these components (7, 8; 71, 82) having means for fixing said casing (3) to the opening panel (2), said means being designed to engage with the corresponding edge (12, 13) of the aperture (11) in the opening panel (2) and with the inside (14, 15) of said edge (12, 13), and means for engaging with the casing (3) in such a way as to apply an outer plate (17) to the face (16) of the opening panel (2) in which the aperture (11) is made, said outer plate (17) being firmly attached to the casing (3) and designed to cover said aperture (11), **characterized in that** at least a first one (7, 71) of the fixing components (7, 8; 71, 82) has at least one portion designed to move aside elastically in longitudinal direction (18) of the casing (3) in direction (21) towards the centre of the casing (3) to allow it to pass through the aperture (11) in the opening panel (2), and designed to return elastically in the opposite direction (22) so as to engage with the corresponding edge (12) of the aperture (11).

2. A lock fitting according to Claim 1, **characterized in that** the portion designed to move aside elastically has a ramp (23, 74) which is oriented so as to extend from the back (24) of the casing (3) towards the outer plate (17) of said casing and longitudinally in direction (22) from the inside towards the outside of the casing (3) and is designed to rest on the corresponding edge (12) of the aperture (11) so as to slide in direction (21) towards the inside of the casing (3) when the fitting (1) is pressed against the edges of the aperture (11) in the opening panel (2).

3. A lock fitting according to Claim 2, **characterized in that** the ramp (23, 74) terminates, close to the inner face (25) of the outer plate (17), in a portion forming a projecting dihedron (26, 79) extended by a second ramp (27, 80) directed in direction (21) from the outside towards the inside of the casing (3) and terminating in a re-entrant shoulder (28, 81), the re-entrant shoulder (28, 81) being designed to engage with the corresponding edge (12) of the aperture (11) and the second ramp (27, 80) being designed to engage with the inside (14) of said edge (12) upon elastic return of the ramp (23, 74).

4. A lock fitting according to one of Claims 1 to 3, **characterized in that** said first component (71) is made in one piece substantially in the shape of a U, and has two sides (72, 73) linked to one another by a core forming a ramp (74), the two sides (72, 73) of the U being able to be brought elastically close to one another, a first side (72) being designed to rest on the back (24) of the casing (3) and the second side (73) being designed to rest on the inner face (25) of the outer plate (17) of the casing (3).

5. A lock fitting according to Claim 4, **characterized in that** the first side (72) includes means for engaging with the casing (3).

6. A lock fitting according to Claim 5, **characterized in that** said first side (72) has arms (75, 76) which extend in longitudinal direction and are designed to be brought close to one another elastically so as to be introduced longitudinally into the casing (3), each arm (75, 76) having, on its face adjoining the corresponding longitudinal side wall (30, 31) of the casing (3), at least one element (77) which projects transversely towards the outside of the casing (3) and is designed to snap into a corresponding opening (78) in the longitudinal side wall (30, 31) of the casing (3).

7. A lock fitting according to one of Claims 1 to 3, **characterized in that** the first fixing component (7) can move in longitudinal direction inside the casing (3) against the action of a spring mounted inside the casing (3) so as to draw aside to allow the casing (3) to be inserted into the aperture (11) of the opening panel (2).

8. A lock fitting according to Claim 7, **characterized in that** the first fixing component (7) includes means designed to cooperate with complementary means of the casing (3) so as to allow the first fixing component (7) to be at least partly inserted into the casing (3), and to prevent said component (7) from drawing back after its insertion without obstructing the longitudinal sliding of said first fixing component (7) relative to the casing (3).

9. A lock fitting according to Claim 8, **characterized in that** the first fixing component (7) has two longitudinal slots (34, 35) provided on its longitudinal side walls, said slots (34, 35) being designed respectively to receive two tongues (36, 37) which project transversely towards the inside of the casing (3) and consist for example of two indentations (38, 39) made on the longitudinal side walls (30, 31) of the casing (3) after insertion of the first fixing component (7).

10. A lock fitting according to one of Claims 7 to 9, **characterized in that** the spring (29) has a longitudinal end which enters a recess (42) made in the face (43) of the first fixing component (7) facing in direction (21) towards the centre of the casing (3), and its other longitudinal end butts against at least one stop tongue (44) projecting transversely towards the inside of the casing (3) and consisting for example of an indentation (45) made on one of the longitudinal side walls (30, 31) of the casing (3).

11. A lock fitting according to any one of the preceding claims, **characterized in that** it includes a second fixing component (82), which forms a fixed stop and comprises:
- means for engaging with the corresponding edge (13) of the aperture (11) and the inside (15) of said edge (13);
- means designed to butt against the corresponding end wall (10) of the casing (3);
- a central body (49) designed to enter the casing (3);
- means designed to cooperate with complementary means of the casing (3) so as to allow the central body (49) to be inserted into the casing (3) and to prevent it from drawing back after its insertion.

12. A lock fitting according to Claim 11, **characterized in that** the central body (49) has, on at least one of its longitudinal side faces (53, 54), a slot (55, 56) which is designed to receive a tongue (27, 58) projecting transversely towards the inside of the casing (3) and consisting for example of an indentation (59, 60) made on the corresponding longitudinal side wall (30, 31) of the casing (3) after insertion of the central body (49) into said casing (3).

13. A lock fitting according to Claim 11 or 12, **characterized in that** the central body (49) is extended by at least one arm (61, 62) extending longitudinally along the back (24) of the casing (3), and **in that** each arm (61, 62) has, on its face turned towards the outer plate (17), two conformations (63) disposed at a predetermined distance from one another and each designed to receive a complementary conformation (64) of a lug (65) of the bolt-carrier (4) resting elastically on said face and firmly attached to the bolt-carrier (4) so as to materialize the two stable unlocked and locked positions of the bolt-carrier (4) inside the casing (3).
